# EUROPÄISCHE PATENTSCHRIFT

(11) **EP 0 455 106 B1**
(45) Veröffentlichungstag und Bekanntmachung des Hinweises auf die Patenterteilung: **07.09.1994**
(21) Anmeldenummer: 91106533.2
(22) Anmeldetag: 23.04.1991
(51) Int. Cl.: B05B 5/16, B05B 5/08

(54) **Verfahren und Anlage zum serienweisen Beschichten von Werkstücken mit leitfähigem Beschichtungsmaterial**
Method and plant for coating series of work pieces with conductive coating material
Procédé et installation pour revêtir en série des pièces d'oeuvre d'un matériau de revêtement conducteur

(30) Priorität: 30.04.1990 DE 4013940
(43) Veröffentlichungstag der Anmeldung: 06.11.1991
(73) Patentinhaber: Dürr GmbH, D-70432 Stuttgart (DE)
(72) Erfinder: Schneider, Rolf, W-7151 Burgstetten (DE); Vetter, Kurt, Dipl.-Ing., W-7148 Remseck 3 (DE); Luderer, Fred, W-7057 Leutenbach (DE); Baumann, Michael, W-7101 Flein (DE)
(74) Vertreter: Heusler, Wolfgang, Dipl.-Ing.

(56) Entgegenhaltungen:
- DE-A- 3 014 221
- DE-A- 3 717 929
- DE-C- 2 900 660
- US-A- 3 122 320
- US-A- 3 934 055
- US-A- 4 788 617

## Beschreibung

Die Erfindung betrifft eine Anlage gemäß dem Oberbegriff des Anspruchs 1.

In üblichen elektrostatischen Beschichtungsanlagen, wie sie insbesondere zum Lackieren von Fahrzeugrohkarossen verwendet werden, legt man den Sprühkopf von Rotationszerstäubern od. dgl. an Hochspannung, um dadurch das die versprühten Beschichtungspartikel aufladende Feld zwischen dem Sprühkopf und dem geerdeten, zu beschichtenden Gegenstand zu erzeugen. Hierbei tritt das Problem auf, daß bei Verwendung eines Beschichtungsmaterials hoher elektrischer Leitfähigkeit wie namentlich der umweltfreundlichen wasserlöslichen Lacke der Isolationswiderstand über die den Sprühkopf mit dem Lackversorgungssystem verbindende Leitung zu gering ist, wenn das Versorgungssystem auf Erdpotential liegt. Das gewöhnlich aus Ringleitungen für die einzelnen Farben bestehende Versorgungssystem soll geerdet sein, da andernfalls nicht nur erheblicher Isolationsaufwand erforderlich wäre, sondern auch wegen der großen elektrischen Kapazität die Gefahr explosionsartiger Entladungen bestehen würde.

Bei einer aus der DE-A-30 14 221 bekannten Beschichtungsanlage für elektrisch leitfähige Materialien ist für jede Farbe ein eigener Vorratsbehälter vorgesehen, der gegen Erde und gegen die jeweils anderen Behälter isoliert angeordnet ist und über einen Farbwechsler und eine Verbindungsleitung die auf Hochspannungspotential liegende Sprühvorrichtung speist. Die Verbindungsleitung wird nach Beendigung des Beschichtungsbetriebes mit einer gegebenen Farbe und vor dem Wechsel zu einer anderen Farbe mit Lösungsmittel (Wasser) gespült und mit Druckluft getrocknet, um die erforderliche Isolierung zu dem anschließend mit der Sprühvorrichtung verbundenen Behälter aufrechtzuerhalten. Insbesondere bei einer großen Anzahl wählbarer Farben und entsprechender Behälter ist diese Anlage baulich aufwendig und sperrig. Ferner ergeben sich Farbverluste beim Entleeren und Spülen der isolierenden Leitungen und die Notwendigkeit der Entsorgung des Spülmittels. Dasselbe Problem tritt bei einem aus der DE-A-37 17 929 bekannten Verfahren auf, bei dem vom Farbwechsler eines geerdeten Versorgungssystems zu einem Zwischenbehälter und von diesem zur Sprühvorrichtung führende Leitungen zur elektrischen Isolation gespült und getrocknet werden.

Dieses Problem wird teilweise bei einem aus der DE-C-29 00 660 bekannten System vermieden, bei dem das Beschichtungsmaterial von einer geerdeten Ringleitung zunächst in einen isoliert angeordneten ersten Zwischenbehälter gelangt und aus diesem dann in einen zweiten Zwischenbehälter, dessen Ausgang ständig mit der auf Hochspannung liegenden Sprühvorrichtung verbunden ist. Durch ausreichend großen Abstand und zweckmäßig bewegbare Verbindungsrohre oder durch Auf- und Abbewegen des ersten Zwischenbehälters wird beim Füllen des ersten Zwischenbehälters dessen Inhalt vom zweiten Zwischenbehälter elektrisch isoliert und beim Füllen des an Hochspannung liegenden zweiten Zwischenbehälters der erste Zwischenbehälter vom geerdeten Vorratssystem isoliert. Der erste Zwischenbehälter wird vor dem Entleeren in den zweiten Zwischenbehälter elektrisch aufgeladen, um Spannungsüberschläge zu vermeiden. Das bekannte System ist aber baulich aufwendig und relativ sperrig. Vor allem aber sind die Zwischenbehälter an ihrer Oberseite offen, also drucklos. Dadurch ist es u.a. erforderlich, das Beschichtungsmaterial durch geeignete Pumpen zu der Sprühvorrichtung zu fördern, bei der es sich beispielsweise um eine längs einer Sprühkabine verteilte größere Anzahl von Zerstäubern handeln kann.

Aus der US-A-4,788,617 ist es an sich bekannt, den auf Hochspannung liegenden Inhalt eines Zwischenbehälters einer elektrostatischen Sprühvorrichtung durch ausreichenden Luftabstand von einem ständig geerdeten Behälter eines Versorgungssystems zu isolieren und den Zwischenbehälter durch Druckluft zu entleeren, während zum Füllen des Zwischenbehälters über die Luftstrecke eine Pumpe des Versorgungssystems dient. Ferner ist es aus der US-A-3,122,320 an sich bekannt, Zwischenbehälter einer elektrostatischen Beschichtungsanlage für leitfähiges Beschichtungsmaterial mit Hilfe von in Richtung zum Behälter verschiebbaren Rohren zu füllen.

Ausgehend von der erwähnten DE-C-29 00 660 liegt der Erfindung die Aufgabe zugrunde, eine Anlage zu schaffen, die es ermöglicht, das Beschichtungsmaterial beiden Zwischenbehältern ohne eigene Pumpen oder sonstige mechanische Fördermittel zu entnehmen.

Diese Aufgabe wird durch die kennzeichnenden Merkmale des Patentanspruchs 1 gelöst.

Durch die Erfindung läßt sich auch das Füllen und Entleeren beider Zwischenbehälter verbessern und vereinfachen. Ferner eignet sich die Erfindung für eine kompakte Anordnung der Zwischenbehälter mit geringem Bauaufwand auch bei einer großen Anzahl von Zwischenbehältern der hier beschriebenen Art für jeweils andere, auswählbare Beschichtungsmaterialien unterschiedlicher Farbe. Wichtig ist im übrigen, daß die Hochspannung während des Beschichtungsbetriebes nicht abgeschaltet werden muß, da die Sprühvorrichtung im Betrieb stets vom Versorgungssystem isoliert ist, entweder zwischen den beiden Zwischenbehältern oder zwischen dem Inhalt des ersten Zwischenbehälters und dem Auslaß des Versorgungssystems.

An verschiedenen Ausführungsbeispielen wird die Erfindung näher erläutert. In der Zeichnung zeigen schematisch:
Fig. 1 eine Anlage mit zwei Zwischenbehältern gemäß einem ersten Ausführungsbeispiel;
Fig. 2 ein zweites Ausführungsbeispiel; und
Fig. 3 eine Abwandlung des Ausführungsbeispiels nach Fig. 2.

In Fig. 1 sind zwei Zwischenbehälter A und B erkennbar, die zwischen ein z.B. aus üblichen Ringleitungen bestehendes ständig geerdetes Versorgungssystem, von dem nur eine Auslaßleitung 1 mit einem Farbdruckregler 2 dargestellt ist, und eine (nicht dargestellte) Sprühvorrichtung geschaltet ist, die ständig auf Hochspannung liegt.

Die Zwischenbehälter A und B bestehen jeweils aus langgestreckten kolbenartigen Gefäßen aus druckfestem Isoliermaterial, die bis auf verschließbare Ein- und Auslässe für das Beschichtungsmaterial und Luft vollständig geschlossen sind. Bei diesem Beispiel sind die beiden Zwischenbehälter A und B achsgleich vertikal übereinander in einer die Behälter vollständig umschließenden Hülle 4 aus Isoliermaterial angeordnet.

An seinem oberen Ende hat der erste Zwischenbehälter A einen Einlaß, der aus einem an die geerdete Leitung 1 angeschlossenen blockartigen Ventil 6 gebildet ist. Der Ventilblock bündelt das vom Versorgungssystem mit einem Druck von beispielsweise 6.10⁵ Pa (also 6 bar) zugeführte leitfähige Beschichtungsmaterial zu einem Strahl, der längs der Behälterachse nach unten gegen eine Flüssigkeitsleitvorrichtung 8 gerichtet ist. Die Leitvorrichtung 8 sorgt dafür, daß das Beschichtungsmaterial wenig spritzend und möglichst blasenfrei in den Behälter gelangt, und kann beispielsweise aus schräg zur Behälterachse geneigten Flächen gebildet sein. Sie kann sich in der Nähe des maximalen Flüssigkeitsstandes befinden.

Der Flüssigkeitsstand im Zwischenbehälter A wird durch Sensoren 10 an sich bekannter Art überwacht, die mit einer (nicht dargestellten) Steuereinrichtung beispielsweise für das Ventil 6 verbunden sind und die Materialzufuhr beenden, wenn ein maximal zulässiges Niveau erreicht ist. Beispielsweise können Lichtleiter, Initiatoren, Drucksensoren usw. an der Behälterwand angeordnet sein.

Das maximale Niveau darf nicht überschritten werden, damit ein Abstand zwischen der leitenden Flüssigkeit im Behälter und dem oberen Behälterende gewährleistet ist, der stets ausreichend größer ist als die Überschlagweite der angelegten Hochspannung. Bei einem praktischen Beispiel kann der Abstand ungefähr 35 cm betragen.

Der Boden des Zwischenbehälters kann sich trichterartig oder auch einseitig schräg zu einer tiefsten Stelle absenken, an der der Zwischenbehälter A ein als Auslaßventil dieses Behälters dienendes Ventil 12 hat. Das Ventil 12 dient zugleich als Einlaßventil des unteren Zwischenbehälters B, der ähnlich wie der Behälter A ausgebildet ist und an seinem unteren, ebenfalls beispielsweise trichterartigen oder schräg abgesenkten Ende einen Auslaß 14 hat, an den eine übliche Kabinenringleitung oder sonstige Leitung 15 angeschlossen ist. Die Leitung 15 führt über einen Farbwechsler zur Sprühvorrichtung (nicht dargestellt). Auch das Ventil 12 richtet die Flüssigkeit als gebündelten Strahl auf eine Leitvorrichtung 8'. Der maximale Flüssigkeitsstand wird von einem Sensor 10' überwacht. Ein weiterer Sensor 11 spricht an, wenn der Flüssigkeitsstand ein bestimmtes Niveau unterschreitet.

Durch nicht dargestellte Einlässe sind an beide Behälter A,B Druckleitungen angeschlossen, durch die in den Behältern ein geregelter Druck einer zum Entleeren ausreichenden Höhe über dem Umgebungs- oder Atmosphärendruck erzeugt wird.Dieser Überdruck kann etwas niedriger sein als der Druck in der Auslaßleitung 1 des Versorgungssystems und vorzugsweise mit getrockneter Druckluft erzeugt werden. Durch den Druck im Zwischenbehälter A kann dieser nach Öffnen des Ventils 12 in den unteren Behälter B entleert werden, wobei ständig oder vorübergehend im Behälter A ein etwas höherer Druck eingestellt werden kann als im unteren Behälter B. Durch den Überdruck im Behälter B kann das Beschichtungsmaterial ohne dem Behälterauslaß nachgeschaltete Förderpumpen in Richtung zu der Sprühvorrichtung gefördert werden.

Bei der dargestellten Anordnung mit übereinander angeordneten Behältern besteht auch die Möglichkeit, im Zwischenbehälter B den gleichen Druck einzustellen wie im Behälter A, was den Vorteil einer Vereinfachung der Drucksteuerung hat. In diesem Fall kann das Beschichtungsmaterial allein durch Wirkung der Schwerkraft in den unteren Behälter fließen.

Die Betriebsweise der beschriebenen Anlage entspricht im Prinzip weitgehend der aus der erwähnten DE-C-29 00 660 bekannten Methode. Zunächst wird also der obere Zwischenbehälter A bei geschlossenem Ventil 12 vom Versorgungssystem gefüllt, wobei er ebenfalls auf Erdpotential liegt. Vom Inhalt des unteren Behälters B, der ständig auf dem Hochspannungspotential der Beschichtungsvorrichtung liegt, mit dem er durch das leitende Material in der Leitung 15 verbunden ist, ist der obere Behälter A durch die Luftstrecke des Behälters B isoliert. Dann wird das Ventil 6 geschlossen, der Inhalt des Behälters A auf das Hochspannungspotential der Beschichtungsvorrichtung gelegt und danach das Ventil 12 geöffnet, so daß nun der untere Behälter B gefüllt wird. Anschließend wird der Behälter A wieder geerdet. Diese Vorgänge wiederholen sich zyklisch entsprechend dem Materialverbrauch.

Das Ausführungsbeispiel gemäß Fig. 2 unterscheidet sich von dem nach Fig. 1 im wesentlichen nur dadurch, daß die beiden Zwischenbehälter A,B mit vertikalen Längsachsen Seite an Seite nebeneinander stehen, was den Vorteil einer relativ kleinen Gesamtanordnung hat. Kompakte Baueinheiten sind in Hinblick darauf wünschenswert, daß für jedes der häufig zahlreichen auswählbaren Beschichtungsmaterialien unterschiedlicher Farbe in der Regel je eine Anordnung mit zwei Zwischenbehältern A und B der hier beschriebenen Art benötigt werden.

Bei diesem Ausführungsbeispiel gelangt das Beschichtungsmaterial vom Auslaß 20 des ersten Zwischenbehälters A über eine Steigleitung 21 zu einem Einlaßventil 22 am oberen Ende des Zwischenbehälters B. Die Zwischenbehälter A und B befinden sich in einer gemeinsamen oder auch in je einer äußeren Hülle aus Isoliermaterial, die vorzugsweise auch die Einlaßventile der Behälter einschließt.

Das Ausführungsbeispiel gemäß Fig. 3 entspricht weitgehend dem nach Fig. 2. Zusätzlich ist jedoch am oberen Ende jedes der Zwischenbehälter A und B eine Vorrichtung montiert, mit der ein längs oder parallel zu der vertikalen Behälterachse verschiebbar gelagertes Einlaßrohr 24 bzw. 24' in den Behälter gefahren werden kann. Das Rohr 24,24' ist über eine Flüssigkeitskupplung an die Auslaßleitung 1 des Versorgungssystems bzw. an die Steigleitung 21 angeschlossen und wird zum Füllen des Behälters aus der dargestellten zurückgezogenen Position nach unten in eine Position gefahren, in der seine Mündung sich in der Nähe des Behälterbodens befindet. Diese Ausführungsform ermöglicht ein laminares, blasenfreies Einleiten der Flüssigkeit. Anschließend wird das Rohr wieder aus dem Innenraum des Behälters herausgezogen. Es könnte auch eine teleskopartige Rohrkonstruktion vorgesehen sein, bei der das verschiebbare Rohr in einem fest im Behältereinlaß montierten Rohr gelagert ist.

Darstellungsgemäß kann in die Zwischenbehälter A und B je eine axial linear auf- und abbewegbare (und/oder um die Behälterachse drehbare) Vorrichtung 26,26' eintauchen, mit der das Beschichtungsmaterial im Behälter in Bewegung gehalten wird, was u.a. in Betriebspausen ein Absetzen und Antrocknen verhindert. Für die Auf- und Abbewegung kann der Hebemechanismus des Einlaßrohrs 24,24' verwendet werden. Die Unterseite der Bewegungsvorrichtung 26,26' kann wenigstens annähernd entsprechend der Form des sich trichterartig absenkenden Behälterbodens ausgestaltet sein.

Wie in Fig. 3 ferner dargestellt ist, kann die vom Auslaß des Zwischenbehälters B beispielsweise zu einem Farbwechsler führende Leitung 15 als Stichleitung ausgebildet sein, die an einer Membrane 28 endet, welche mit Druckluftimpulsen beaufschlagt wird. Der Druck ist höher als der Innendruck des Zwischenbehälters B. Dadurch werden in der Leitung 15 periodische Druckschwankungen erzeugt, die für eine gleichmäßige Viskosität des Beschichtungsmaterials sorgen.

Bei dem zyklischen Wechsel zwischen Füllen und Entleeren der Zwischenbehälter der beschriebenen Anlage ist man unabhängig vom jeweiligen Betriebszustand der Beschichtungsvorrichtung und nicht auf Beschichtungspausen angewiesen. Hieraus ergibt sich auch die Möglichkeit, eine einzige gemeinsame Zwischenbehälteranordnung (pro Farbe) für alle angeschlossenen Zerstäuber, also z.B. für alle "Ebenen" aus jeweils mehreren Zerstäubern in einer Sprühkabine zu verwenden.

Wie schon erwähnt wurde, haben die Zwischenbehälter A,B der beschriebenen Ausführungsbeispiele jeweils (nicht dargestellte) verschließbare Ein- und Auslässe für Luft. Durch die Lufteinlässe werden die Behälter mit der zum Entleeren erforderlichen Druckluft beaufschlagt. Da hierbei in gewissen Fällen die Gefahr besteht, daß sich in der Druckluft enthaltene oder durch Verdunstung der Flüssigkeit im Behälter entstehende Feuchtigkeit als Kondensat auf der an sich aus Isoliermaterial gebildeten Behälterinnenwand niederschlagen und dadurch zu einem Kurzschluß zwischen dem ggf. auf Hochspannung liegenden Flüssigkeitsinhalt und dem geerdeten Einlaßventil des betreffenden Behälters führen kann, können Maßnahmen zur Vermeidung dieses Feuchtigkeitsniederschlags erforderlich sein. Eine erste Möglichkeit hierfür besteht darin, die in den Zwischenbehältern befindliche Luft regelmäßig, z.B. zyklisch in gleichbleibenden Zeitabständen oder eventuell auch kontinuierlich (jeweils bei Aufrechterhaltung des Innendrucks) auszuwechseln, wobei der Luftauslaß in der hierfür erforderlichen Weise geöffnet wird. Stattdessen oder zusätzlich besteht die Möglichkeit, die Druckluft vor dem Einleiten in die Behälter so zu konditionieren, daß sie besonders trocken und in der Lage ist, Feuchtigkeit aus dem Behälterinneren aufzunehmen. Hierfür geeignete Methoden sind an sich bekannt (z.B. bei Klimaanlagen). Eine andere Möglichkeit besteht darin, statt Druckluft zum Entleeren der Behälter ein unter Druck stehendes Gas wie z.B. Stickstoff zu verwenden, bei dem sich kein leitender Niederschlag auf der Behälterinnenwand bilden kann. Schließlich besteht auch noch die Möglichkeit, daß die Behälterinnenwände zur Vermeidung eines Feuchtigkeitsniederschlags beheizt werden.

## Patentansprüche

1. Anlage zum serienweisen elektrostatischen Beschichten von Werkstücken mit elektrisch leitfähigem Beschichtungsmaterial, mit
einem auf niedrigem Potential oder Erdpotential liegenden Versorgungssystem,
einem ersten Zwischenbehälter (A), dem das Beschichtungsmaterial von einer Auslaßleitung (1) des Versorgungssystems zuführbar ist, und dessen Inhalt beim Entleeren vom Versorgungssystem isoliert ist,
einem vom Versorgungssystem isolierten zweiten Zwischenbehälter (B), dem das Beschichtungsmaterial aus dem ersten Zwischenbehälter (A) zuführbar ist, und dessen Inhalt beim Füllen des ersten Zwischenbehälters (A) von dessen Inhalt isoliert ist, einem zwischen den beiden Zwischenbehältern (A,B) angeordneten Ventil (12,22)
und einer auf Hochspannung liegenden Sprühvorrichtung, der das Beschichtungsmaterial vom zweiten Zwischenbehälter (B) zuführbar ist,
**dadurch gekennzeichnet**, daß beide Zwischenbehälter (A,B) luft- oder druckdicht verschließbar sind
und druckfeste Wände haben, die mindestens teilweise aus Isoliermaterial bestehen.

2. Anlage nach Anspruch 1, **dadurch gekennzeichnet**, daß die beiden Zwischenbehälter (A,B) langgestreckte, vertikal stehende kolbenartige Isoliergefäße sind, die an ihrem oberen Ende einen mit einem Ventil (6,12,22) verbundenen Einlaß für das Beschichtungsmaterial und am unteren Ende in der tiefsten Stelle ihres Bodens einen Auslaß haben.

3. Anlage nach Anspruch 2, **dadurch gekennzeichnet**, daß die beiden Zwischenbehälter (A,B) koaxial übereinander in einer die Behälter umschließenden Hülle (4) aus Isoliermaterial angeordnet sind.

4. Anlage nach Anspruch 2, **dadurch gekennzeichnet**, daß die beiden Zwischenbehälter (A,B) Seite an Seite nebeneinander stehend angeordnet sind, und daß vom Auslaß (20) des ersten Zwischenbehälters (A) eine Steigleitung (21) zum Einlaßventil (22) des zweiten Zwischenbehälters (B) führt.

5. Anlage nach einem der Ansprüche 2 bis 4, **dadurch gekennzeichnet**, daß der Einlaß (Ventile 6,12,22) der Zwischenbehälter (A,B) das Beschichtungsmaterial als gebündelten Strahl in das Behälterinnere leitet und in der Nähe des maximalen Flüssigkeitsspiegels eine Flüssigkeitsleitvorrichtung (8,8') angeordnet ist, auf die der gebündelte Strahl gerichtet ist.

6. Anlage nach einem der Ansprüche 1 bis 4, **dadurch gekennzeichnet**, daß an die den Zwischenbehälter (A,B) speisende Leitung (1,21) am oberen Behälterende ein längs der Behälterlängsachse verschiebbar gelagertes Einlaßrohr (24,24') angeschlossen ist, das mit seiner Mündung zum Füllen des Behälters (A,B) bis in die Nähe des Behälterbodens absenkbar und anschließend wieder hochfahrbar ist.

7. Anlage nach einem der Ansprüche 1 bis 6, **dadurch gekennzeichnet**, daß in den Zwischenbehälter (A,B) eine axial linear bewegbare und/oder drehbare Vorrichtung (26,26') eintaucht, welche das Beschichtungsmaterial im Behälter bewegt.

8. Anlage nach den Ansprüchen 6 und 7, **dadurch gekennzeichnet**, daß die Bewegungsvorrichtung (26,26') von dem Hebemechanismus des Einlaßrohres (24,24') anhebbar und absenkbar ist.

9. Anlage nach einem der Ansprüche 2 bis 8, **dadurch gekennzeichnet**, daß der Auslaß des zweiten Zwischenbehälters (B) in eine Stichleitung (15) führt, von der eine oder mehrere Leitungen zu der Sprühvorrichtung abzweigen, und daß die Stichleitung (15) an ihrem von dem zweiten Zwischenbehälter (B) abgewandten Ende durch eine Membran (28) abgeschlossen ist, die durch Luftimpulse mit einem Druck beaufschlagbar ist, der höher ist als der Innendruck des zweiten Zwischenbehälters (B).

10. Anlage nach einem der Ansprüche 1 bis 9, **dadurch gekennzeichnet**, daß an einer Seitenwand des Zwischenbehälters (A,B) Sensoren (10,10',11) zur Überwachung des Flüssigkeitsniveaus im Behälter angeordnet sind, die mit Einrichtungen zum Steuern der Eingangsventile der Behälter verbunden sind.

## Claims

1. Installation for serially electrostatically coating workpieces with electrically conductive coating material including a supply system at low potential or earth potential, a first intermediate container (A), to which the coating material may be supplied from an outlet line (1) of the supply system and whose content is insulated from the supply system whilst being emptied, a second intermediate container (B) which is insulated from the supply system and to which the coating material may be supplied from the first intermediate container (A) and whose content is insulated during filling of the first intermediate container (A) from the content thereof, a valve (12, 22) disposed between the two intermediate containers (A, B) and a spraying device at high voltage to which the coating material may be supplied from the second intermediate container (B), characterised in that the two intermediate containers (A, B) may be sealed in an air- or pressure-tight manner and have pressure-resistant walls which consist at least partially of insulating material.

2. Installation as claimed in Claim 1, characterised in that the two intermediate containers (A, B) are elongate, vertically extending flask-like insulating vessels which, at their upper end, have an inlet for the coating material connected to a valve (6, 12, 22) and, at their lower end, have an outlet at the lowest point of their base.

3. Installation as claimed in Claim 2, characterised in that the two intermediate containers (A, B) are disposed coaxially above one another in a jacket (4) of insulating material surrounding the containers.

4. Installation as claimed in Claim 12, characterised in that the two intermediate containers (A, B) are disposed side by side next to one another and that a riser (21) leads from the outlet (20) of the first intermediate container (A) to the inlet valve (22) of the second intermediate container (B).

5. Installation as claimed in one of Claims 2 to 4, characterised in that the inlet (valves 6, 12, 22) of the intermediate containers (A, B) guides the coating material into the container interior as a focussed jet and in the vicinity of the maximum liquid level a liquid guide device (8, 8') is arranged, onto which the focussed jet is directed.

6. Installation as claimed in one of Claims 1 to 4, characterised in that an inlet tube (24, 24'), which is mounted to be movable along the container longitudinal axis and which, together with its mouth, may be lowered into the vicinity of the container base to fill the container (A, B) and subsequently may be raised again, is connected to the line (1, 21) at the upper container end for supplying the intermediate container (A, B).

7. Installation as claimed in one of Claims 1 to 6, characterised in that extending into the intermediate container (A, B) there is an axially linearly movable and/or rotatable device (26, 26') which moves the coating material in the container.

8. Installation as claimed in Claims 6 and 7, characterised in that the movement device (26, 26') is liftable and lowerable by the lifting mechanism of the inlet tube (24, 24').

9. Installation as claimed in one of Claims 2 to 8, characterised in that the outlet of the second intermediate container (B) leads into a tap line (15) from which one or more lines branch off to the spraying device and that the tap line (15) is closed at its end directed away from the second intermediate container (B) by a membrane (28) which may be acted on by air pulses with a pressure which is higher than the internal pressure of the second intermediate container (B).

10. Installation as claimed in one of Claims 1 to 9, characterised in that disposed on a side wall of the intermediate container (A, B) there are sensors (10, 10', 11) for monitoring the liquid level in the container, which sensors are connected to devices for controlling the inlet valves of the containers.

## Revendications

1. Installation pour le revêtement électrostatique en série de pièces avec une matière de revêtement électriquement conductrice, comportant un système d'alimentation à basse tension ou à la masse, un premier récipient intermédiaire (A) auquel peut être amenée la matière de revêtement à partir d'une conduite de décharge (1) du système d'alimentation, et dont le contenu est isolé du système d'alimentation lors de l'évacuation, un second récipient intermédiaire (B) isolé du système d'alimentation auquel la matière de revêtement peut être amenée à partir du premier récipient intermédiaire (A) et dont le contenu, est, lors du remplissage du premier récipient intermédiaire (A), isolé de son contenu, une soupape (12, 22) placée entre les deux récipients intermédiaires (A, B), et un dispositif de pulvérisation à haute tension, auquel la matière de revêtement peut amenée à partir du second récipient intermédiaire (B), caractérisé en ce que les deux récipients intermédiaires (A, B) peuvent être fermés de façon étanche à l'air ou à la pression et comportent des parois résistant à la pression qui sont au moins partiellement constituées par une matière isolante.

2. Installation selon la revendication 1, caractérisée en ce que les deux récipients intermédiaires (A, B) sont des récipients isolants en forme de ballon qui comportent à leur extrémité supérieure une entrée reliée à une soupape (6, 12, 22) pour la matière de revêtement et à l'extrémité inférieure une sortie au point le plus bas de leur fond.

3. Installation selon la revendication 2, caractérisée en ce que les deux récipients intermédiaires (A, B) sont superposés coaxialement dans une enveloppe (4) en matière isolante entourant les deux récipients de toutes parts.

4. Installation selon la revendication 2, caractérisée en ce que les deux récipients intermédiaires (A, B) sont disposés côte à côte, et en ce qu'à partir de la sortie (20) du premier intermédiaire (A), une conduite ascendante (21) aboutit à la soupape d'admission (22) du second récipient intermédiaire (B).

5. Installation selon l'une des revendications 2 à 4, caractérisée en ce que l'entrée (soupape (6, 12, 22) des récipients intermédiaires (A, B) introduit dans la matière de revêtement à l'intérieur du récipient sous la forme d'un jet focalisé, et en ce qu'un dispositif de guidage de liquide (8, 8') vers lequel est dirigé le jet focalisé est placé au voisinage du niveau libre de liquide maximum.

6. Installation selon l'une des revendications 1 à 4, caractérisée en ce qu'elle comporte sur la conduite (1, 21) alimentant le récipient intermédiaire (A, B), à l'extrémité supérieure du récipient, un tube d'admission (24, 24') placé de façon à pouvoir se déplacer suivant l'axe longitudinal du récipient, qui peut être abaissé avec son embouchure pour remplir le récipient (A, B) jusqu'au voisinage du fond du récipient, puis être relevé.

7. Installation selon l'une des revendications 1 à 6, caractérisée en ce qu'un dispositif (26, 26') pouvant effectuer des mouvements de translation axiale et/ou de rotation, qui déplace la matière de revêtement dans le récipient, pénètre dans le récipient intermédiaire (A, B).

8. Installation selon les revendications 6 et 7, caractérisée en ce que le dispositif de déplacement (26, 26') peut être élevé et abaissé par le mécanisme de levage du tube d'admission (24, 24').

9. Installation selon l'une des revendications 2 à 8, caractérisée en ce que la sortie du second récipient intermédiaire (B) aboutit dans une conduite de dérivation (15) à partir de laquelle une ou plusieurs conduites bifurquent vers le dispositif de pulvérisation, et en ce que la conduite de dérivation (15) est fermée à son extrémité opposée au second récipient intermédiaire (B) par une membrane (28) à laquelle peut être appliquée par de l'air pulsé une pression supérieure à la pression interne du second récipient intermédiaire (B).

10. Installation selon l'une des revendications 1 à 9, caractérisée en ce qu'elle comporte sur une paroi latérale du récipient intermédiaire (A, B) des capteurs (10, 10', 11) pour contrôler le niveau de liquide dans le récipient, qui sont reliés à des dispositifs de commande des soupapes d'admission des récipients.
